# EUROPÄISCHE PATENTSCHRIFT

(11) **EP 2 060 496 B1**
(45) Veröffentlichungstag und Bekanntmachung des Hinweises auf die Patenterteilung: **23.06.2010**
(21) Anmeldenummer: 08017910.4
(22) Anmeldetag: 13.10.2008
(51) Int. Cl.: B65C 9/00

(54) **Etikettiermaschine**
Labelling machine
Machine d'étiquetage

(30) Priorität: 14.11.2007 DE 102007054728
(43) Veröffentlichungstag der Anmeldung: 20.05.2009
(73) Patentinhaber: Krones AG, 93073 Neutraubling (DE)
(72) Erfinder: Meinzinger, Rupert, 94356 Kirchroth (DE)
(74) Vertreter: Grünecker, Kinkeldey, Stockmair & Schwanhäusser Anwaltssozietät

(56) Entgegenhaltungen:
- WO-A-2005/068301
- DE-U1- 8 905 836
- DE-U1- 20 214 280

## Beschreibung

Die Erfindung betrifft eine Etikettiermaschine gemäß Oberbegriff des Patentanspruchs 1 und wie aus der DE 202 14 280 U bekannt.

Die Informationsbroschüre "Etikettiertechnik, KRONES Modul-Etikettiermaschinen", Druckdatum 05/04, der Firma Krones AG, D-93073 Neutraubling/DE, erläutert auf Seite 15 eine höhenverstellbare Andockstation zum Andocken eines Etikettier-Aggregats an die Basismaschine. Die zugehörige Abbildung, auf Seite 15, zeigt das bekannte Prinzip, am Etikettier-Aggregat zumindest einen Steckerteil z.B. für elektrischen Versorgungsstrom z.B. eines Antriebs des Aggregats zu montieren. Auch im Bereich der Andockstation sind angeschlossene Steckerteile gezeigt. Das Etikettier-Aggregat benötigt nicht nur elektrischen Versorgungsstrom für einen Antriebsmotor, sondern meist auch andere Medien, wie Druckluft, pneumatischen Druck, Steuersignale oder Synchronisier-Dateninformationen. Für diese Medien sind jeweils einzelne Anschluss- bzw. Steckerteile am Etikettier-Aggregat vorhanden, an denen beim oder nach dem Andocken entsprechend ausgebildete Steckerteile oder Kupplungen von Hand angebracht werden (Seite 6 der Broschüre). Die hergestellten Verbindungen werden, auf Seite 3 der Broschüre, in der Abbildung, gezeigt. Solche Etikettiermaschinen ermöglichen dank einer modularen Bauweise aus einzelnen Baugruppen unterschiedliche Konfigurationen. So können unterschiedliche Etikettier-Aggregate wahlweise und in variierender Anzahl bedarfsabhängig angedockt werden (Kaltleim- bzw. Heißleimaggregate, Spendeaggregate für Selbstklebeetiketten, Etikettier-Aggregate für unterschiedliche Etikettentypen, Etikettendruck- und/oder Bedruck-Aggregate, und dgl.). Dies kommt den Anforderungen der Getränkeindustrie beim Etikettieren von Flaschen oder anderen Behältern nach höchster Flexibilität in der Verarbeitung unterschiedlicher Behälterausstattungen entgegen. Ein Vorteil dieser Etikettiermaschine sind eine kompakte Bauform, gute Zugänglichkeit, eine signifikante Steigerung der Wirtschaftlichkeit bei häufigem Ausstattungswechsel, und insgesamt eine spürbare Kostenersparnis für Anwender. Das manuelle Herstellen der Verbindung der Steckerteile ist zeitaufwendig und erfordert besondere Sorgfalt, da das oder die Steckerelemente im jeweiligen Steckerteil zunächst freigelegt werden müssen, ehe die Verbindung herstellbar ist. Freiliegende Steckerelemente erhöhen die Betriebsgefahr für das Personal, da gegebenenfalls hohe Spannungs- und Stromwerte erforderlich sind, können verschmutzen oder aus Versehen beschädigt werden. Es müssen auch mehrere Verbindungen für die unterschiedlichen Medien hergestellt werden. Dies sind Nachteile, die im Hinblick auf möglichst kurze Einricht- oder Umrüstzeiten schwer wiegen, da das Konfigurationsprinzip der Etikettiermaschinen gerade auf höchste Flexibilität und kurze Einricht- oder Umrüstzeiten ausgerichtet ist.

Weiterer Stand der Technik ist enthalten in DE-A-197 41 476 und WO 2005/068302-A.

Der Erfindung liegt die Aufgabe zugrunde, eine Etikettiermaschine der eingangs genannten Art dahingehend zu verbessern, dass die Herstellung der Verbindungen für die Medienübertragung vereinfacht und mit verringerter Betriebsgefahr automatisiert durchführbar ist.

Die gestellte Aufgabe wird mit den Merkmalen des Patentanspruchs 1 gelöst.

Die Steckerteile für die Medienverbindungen sind bereits am Etikettier-Aggregat und an der Andockstation in Bezug auf die Sollposition des Etikettier-Aggregats in angedocktem Zustand so stationär angeordnet, dass der Andock-Bewegungsablauf dazu nutzbar ist, die Verbindung automatisch herzustellen bzw. beim Abdocken automatisch zu trennen. Die Steckerteile sind auch so ausgebildet, dass kein Eingriff einer Bedienungsperson direkt am Steckerteil mehr erforderlich ist. Da die Medienverbindung bereits beim Andocken hergestellt bzw. beim Abdocken getrennt wird, wenn das Etikettier-Aggregat in die Sollposition oder weg von der Sollposition gebracht wird, sind zum Herstellen der Verbindung keine zusätzlichen manuellen Arbeiten mehr erforderlich und entfallen der Zeitaufwand und die Mühe hierfür. Dazu kommt eine erhöhte Betriebssicherheit, da kein Bedienungspersonal an den Steckerteilen zu manipulieren braucht, und die Steckerteile auch so angeordnet sein können, dass sie nicht mehr verschmutzen oder bei freigelegten Steckerelementen für Bedienungspersonal gefährdend exponiert sind. Einricht- bzw. Umrüstzeiten sind verkürzt, da die Etikettiermaschine bei ordnungsgemäß angedocktem Etikettier-Aggregat bereits betreibbar ist, und auch nach Wegnahme eines Etikettier-Aggregats kein Zeitaufwand mehr zum Trennen der Verbindungen erforderlich wird.

Bei einer zweckmäßigen Ausführungsform ist zumindest der an der Andockstation angeordnete Steckerteil mit einer Schutzabdeckung versehen, die beim Andocken bzw. Abdocken zwischen einer abdeckenden Schutzposition für das oder die Steckerelemente im Steckerteil und einer die Herstellung der Medienverbindung zulassenden Passivposition bewegbar ist. Bevorzugt wird die Schutzabdeckung automatisch durch den Bewegungsablauf beim Andocken bzw. Abdocken entsprechend verlagert. Ist das Etikettier-Aggregat abgedockt, gibt es keine von freiliegenden Steckerelementen ausgehende Betriebsgefahr für Bedienungspersonal mehr. Dies ist wichtig, da beispielsweise Versorgungsspannungswerte bis zu 400 Volt erforderlich sind. Ferner ist das oder sind die Steckerelemente im Steckerteil zumindest an der Andockstation gegen Verunreinigungen oder Kurzschlüsse geschützt, da sie bei nicht benutzter Andockstation durch die Schutzabdeckung dem Einfluss beispielsweise von Reinigungsflüssigkeiten oder dgl. entzogen sind. Die Schutzabdeckung kann gegen Manipulation gesichert sein, um eventuelle Gefahren durch ein unbeabsichtigtes Öffnen bei nicht angedockten Etikettier-Aggregat auszuschließen, indem beispielsweise durch einen Sensor ein Öffnen der Schutzabdeckung erkannt und dann der Innenraum der Andockstation bei fehlendem Aggregat spannungsfrei geschaltet wird.

Bei einer weiteren Ausführungsform wird der Bewegungsablauf beim Andocken bzw. Abdocken des Etikettier-Aggregats zum Herstellen der Medienverbindung so genutzt, dass eine im Wesentlichen lineare Annäherungsbewegung des Etikettier-Aggregats an die Basismaschine bzw. Andockstation genügt die Schutzabdeckung zumindest teilweise in die Passivposition zu bewegen, um eine Öffnung des Steckerteils freizulegen, während eine im Wesentlichen lineare und etwa quer zur Annäherungsbewegung orientierte, vorzugsweise vertikale, Anhebebewegung der Andockstation und/oder Absenkbewegung des Etikettier-Aggregats die Steckerteile miteinander verbindet und die Medienverbindung bzw. Medienverbindungen herstellt. Dies bedeutet, dass die Ausbildung und Positionierung der Steckerteile so auf den Bewegungsablauf abgestimmt ist, dass der übliche Bewegungsablauf beibehalten werden kann, jedoch die Herstellung der Verbindung keine zeitliche Verzögerung bedeutet.

Besonders zweckmäßig ist am Etikettier-Aggregat und an der Andockstation jeweils ein Steckerteil mit wenigstens einem innenliegenden Steckerelement mit mehreren Medienterminals für verschiedene Medien angeordnet, für welche der Steckerteil ein schützendes Gehäuse bildet, an das mehrere Medienleitungen angeschlossen sind. Die unterschiedlichen Medien können beispielsweise sein: Elektrischer Versorgungsstrom, Druckluft, Hydraulikmedium, Wasser, elektrische Informationen, Signale oder Daten-Nachrichten, und dgl.. Die unterschiedlichen Medien werden zweckmäßig über die beiden miteinander verbundenen Steckerteile zentral übertragen, wobei die Anschlussleitungen an die Steckerteile optimal geschützt und optimal kurz sein können, weil im Gegensatz zur manuellen Handhabung im Stand der Technik keine Kabelüberlängen oder frei bewegliche Kabel oder Schläuche oder Leitungen zum manuellen Manipulieren beim Herstellen und Trennen der Verbindungen und für Relativbewegungen zwischen der Andockstation und dem Etikettier-Aggregat vor dem Trennen der Verbindungen benötigt werden.

Bei einer zweckmäßigen Ausführungsform ist die Schutzabdeckung des Steckerteils ein Schutzdeckel, und ist am Schutzdeckel und/oder um die bzw. auf oder in der Öffnung ein elastischer Dichtrahmen angeordnet, der in der Schutzposition der Schutzabdeckung die Öffnung des Steckerteils allseits abschließt. In der Schutzposition der Schutzabdeckung wird eine hermetische Verschlusswirkung erzeugt. Ein Vorteil dieser Lösung ist, dass bei abgedocktem Etikettier-Aggregat das oder die Steckerelemente des Steckerteils an der Andockstation gegen unbedachtem oder zufälligen Zugriff oder eine Kollision mit Objekten geschützt sind, und dass zum Anbringen und Entfernen der Schutzabdeckung keinerlei Manipulationen erforderlich sind, weil nur der gegebene Bewegungsablauf beim An- bzw. Abdocken benutzt wird.

Bei einer günstigen Ausführungsform ist der Schutzdeckel der Schutzabdeckung über einen Anlenkmechanismus am Steckerteil beweglich gelagert, derart, dass der Schutzdeckel bei der Bewegung in die Schutzposition mittels des Anlenkmechanismus gegen die Öffnung des Steckerteils und dessen Dichtrahmen anpressbar ist.

Zweckmäßig ist der Anlenkmechanismus oder der Schutzdeckel durch Federkraft- und/oder Ballastgewicht-Einfluss, z.B. mittels eines Ballastgewichtes an einem Hebelarm, in Richtung zur Schutzposition beaufschlagt, so dass die Schutzposition selbsttätig eingenommen wird.

Zur automatischen Bewegung der Schutzabdeckung in die Passivposition ist am Etikettier-Aggregat, vorzugsweise an dessen Steckerteil, wenigstens ein dem Steckerteil voreilendes Betätigungselement zweckmäßig, das in Richtung der Annäherungsbewegung auf einen Gegenanschlag der Schutzabdeckung oder des Anlenkmechanismus des Schutzdeckels ausgerichtet ist. Bei der Annäherungsbewegung verlagert das Betätigungselement die Schutzabdeckung in die oder in Richtung zur Passivposition, so dass das nachfolgende Herstellen der Verbindung zwischen den Steckerteilen nicht durch die Schutzabdeckung behindert wird. Manuelles Eingreifen ist hierbei nicht erforderlich. Dazu kommt ein Sicherheitsaspekt, weil in dieser Bewegungsphase die freie Öffnung des Steckerteils an der Andockstation bereits vom Steckerteil am Etikettier-Aggregat überdeckt wird, so dass weder mit Absicht noch aus Versehen eine Hand einer Bedienungsperson mit stromführenden Teilen in Berührung kommen kann.

Bei einer baulich einfachen Ausführungsform weist der Anlenkmechanismus zwei beidseitig am Steckerteil schwenkgelagerte Gabeln auf, zwischen denen der Schutzdeckel montiert ist. Zumindest eine Gabelzinke kann als Gegenanschlag verlängert ausgebildet sein, an der dann das Etikettier-Aggregat bzw. das Betätigungselement bei der Annäherungsbewegung angreift und mit der Annäherungsbewegung den Schutzdeckel in die Passivposition verlagert.

Bei einer konkreten Ausführungsform kann die Öffnung des im Wesentlichen vertikal an der Andockstation montierten Steckerteils nach oben weisen und zusätzlich in Richtung der Annäherungsbewegung schräg abfallen. Die schräge Öffnung kann eben sein, oder besonders zweckmäßig mit einer konvexen Kreisbogenkrümmung versehen sein, zu der ein entsprechend konkaver Rand des Schutzdeckels passt. Die Schwenkachse des Schutzdeckels, die im Wesentlichen quer zur Annäherungsbewegung und horizontal liegt, ist in Relation zum Kreisbogenabschnitt der Öffnung derart exzentrisch platziert, dass sich der Schutzdeckel ab Aufgabe der Schutzposition von der Öffnung abhebt. Dies vermindert den Bewegungswiderstand des Schutzdeckels, selbst wenn dieser in der Schutzposition fest angepresst war. Ferner resultiert die exzentrische Platzierung der Schwenkachse darin, dass der Schutzdeckel dann die Öffnung fest und mittels des Dichtrahmens dicht verschließt, wenn er um die Schwenkachse in die Schutzposition gelangt, weil er sich mit Nachdruck auf die Öffnung legt.

Hierzu passend kann die Öffnung des am Etikettier-Aggregat angeordneten Steckerteils nach unten weisen und ebenfalls zur Öffnung des Steckerteils an der Andockstation passen. Die Steckerelemente in beiden Steckerteilen sind derart positioniert, dass bei ordnungsgemäß verbundenen Steckerelementen die Steckerteile abdichtend aneinander sitzen. Somit sind die Steckerelemente auch bei ordnungsgemäß hergestellter Verbindung gegen äußere Einflüsse geschützt.

Um Schaden von den Steckerteilen bzw. den gegebenenfalls empfindlichen Steckerelementen abzuwehren, kann es zweckmäßig sein, an der Andockstation und am Etikettier-Aggregat angeordnete Zentriervorrichtungen zum gegenseitigen Ausrichten der Steckerteile bzw. deren Steckerelemente vorzusehen. Diese Zentriervorrichtungen können Dorne und Buchsen sein, die, vorzugsweise, bei der Annäherungsbewegung aufeinander ausrichtbar, und bei der Anhebe- bzw. Absenkbewegung in gegenseitigen Eingriff bringbar sind, und dann dafür sorgen, dass die Steckerelemente korrekt aneinander gebracht werden.

Bei einer zweckmäßigen Ausführungsform kann zumindest das Steckerelement im Steckerteil der Andockstation beweglich angeordnet sein, und kann zwischen dem Anlenkmechanismus des Schutzdeckels und dem Steckerelement eine Getriebeverbindung vorgesehen werden, über die das Steckerelement bei der Bewegung des Schutzdeckels in die Passivposition in eine relativ zum Steckerteil angehobene Verbindungslage für das Steckerelement des anderen Steckerteils bewegt wird. Andererseits können bei in den Steckerteilen fest installierten Steckerelementen die Steckerteile ineinandergreifen, damit die Steckerelemente ordnungsgemäß miteinander verbunden werden. Im Übrigen kann auch am Steckerteil des Etikettier-Aggregats eine Schutzabdeckung vorgesehen sein, die in ähnlicher Weise unter Nutzen des Bewegungsablaufes beim Andocken bzw. Abdocken verstellt wird.

Anhand der Zeichnungen werden Ausführungsformen des Erfindungsgegenstandes erläutert. Es zeigen:
- Fig. 1: einen schematischen Schnitt eines Teils einer Etikettiermaschine mit einem an einer Andockstation angedockten Etikettier-Aggregat und einer Medien-Steckverbindung,
- Fig. 2: eine Detailvariante eines Steckerteils an der Andockstation im Verlauf einer Andockbewegung, und
- Fig. 3: eine schematische Draufsicht auf ein Steckerelement zum Herstellen der Medien-Steckverbindung.

In Fig. 1 ist ein Teil einer Etikettiermaschine M schematisch dargestellt, welche eine Basismaschine M, z.B. ein nicht dargestelltes Flaschen-Karussell, eine Andockstation A (eine einzige oder eine von mehreren in Umfangsrichtung um die Basismaschine B verteilten Andockstationen A) und ein an einer Sollposition angedocktes Etikettier-Aggregat E aufweist.

Mit dieser modularen Konfiguration der Etikettiermaschine M können in der Basismaschine B transportierte Behälter F, wie Flaschen, aus dem Etikettier-Aggregat E mit Etiketten etikettiert werden.

Das Etikettier-Aggregat E wird mit einem vorbestimmten Bewegungsablauf in die gezeigte Andockposition (Sollposition an der Basismaschine B) gebracht, welcher Bewegungsablauf beispielsweise eine im Wesentlichen lineare und horizontale Annäherungsbewegung in Richtung eines Pfeiles 1 und eine im Wesentlichen lineare und in dieser Ausführungsform vertikale Anhebebewegung der Andockstation A in Richtung eines Pfeiles 2 und/oder eine vertikale Absenkbewegung des Etikettier-Aggregats E in Richtung eines Pfeiles 2' umfasst. Die Annäherungsbewegung 1 und die Anhebe- bzw. Absenkbewegung 2, 2' werden benutzt, um automatisch eine Medien-Steckverbindung zwischen einem Steckerteil 4 am Etikettier-Aggregat E und einem dazu passenden Steckerteil 6 an der Andockstation A herzustellen. Beim Abdocken des Etikettier-Aggregats E ist der Bewegungsablauf umgekehrt und wird dieser Bewegungsablauf zum Separieren der Medien-Steckverbindung benutzt.

Das Medium, das über die Medien-Steckverbindung übertragen wird, ist beispielsweise nur Versorgungsstrom für einen nicht gezeigten Antriebsmotor des Etikettier-Aggregats E. Zweckmäßig werden über die Medien-Steckverbindung jedoch gleichzeitig mehrere verschiedene Medien übertragen, wie beispielsweise der elektrische Versorgungsstrom, Druckluft, Hydraulikmedium, Wasser, elektrische Signale oder elektrische Daten-Nachrichten und dgl., wofür mehrere Medienleitungen 5, 8 an die jeweiligen Steckerteile 6, 5 bzw. darin angeordneten Medien-Steckerelementen 3, 7 angeschlossen sind.

In der gezeigten Ausführungsform weist der Steckerteil 4, der mit einer Befestigung 22 am Etikettier-Aggregat E festgelegt sein kann, mit seiner Öffnung nach unten, während der an der Andockstation A im Wesentlichen vertikal mit einer Befestigung 21 montierte Steckerteil 6 mit seiner Öffnung nach oben weist, derart, dass in der dargestellten angedockten Kondition des Etikettier-Aggregats E die Steckerelemente 3, 7 miteinander gekoppelt sind, und die Steckerteile 4, 6, vorzugsweise abgedichtet, aufeinander sitzen.

Zumindest der Steckerteil 6 der Andockstation A besitzt eine Schutzabdeckung 9, beispielsweise einen Schutzdeckel, der mittels eines Anlenkmechanismus 10 um eine Schwenkachse 12 am Steckerteil 6 verschwenkbar ist, und zwar zwischen der gezeigten Passivposition in Fig. 1, und einer nicht gezeigten Schutzposition, die die Schutzabdeckung 9 dann selbsttätig einnimmt, wenn der Steckerteil 4 des Etikettier-Aggregats E beim Abdocken entfernt worden ist.

Um die Schutzabdeckung 9 aus der nicht gezeigten Schutzposition in die gezeigte Passivposition in Fig. 1 zu verstellen, ist an dem Etikettier-Aggregat E bzw. am Steckerteil 4 ein Betätigungselement 11 vorgesehen, das in Richtung der Annäherungsbewegung 1 voreilt und an einem Gegenanschlag 26 des Anlenkmechanismus 10 angreift. Der Anlenkmechanismus 10 umfasst beispielsweise (Fig. 2) an beiden Seiten des Steckerteils 6 angeordnete Gabeln 23, zwischen denen der die Schutzabdeckung 9 bildende Schutzdeckel montiert ist, und die entweder von Federkraft 15 oder/und durch ein Ballastgewicht mit einem wirksamen Hebelarm in einer Richtung 16 zur Schutzposition vorgespannt sind.

Die Andockstation A ist entweder auf höheneinstellbaren Standfüßen 14 auf dem Untergrund aufstellbar, wobei dann das Etikettier-Aggregat E durch eine nicht gezeigte Einrichtung höhenverstellt wird, oder es ist die Andockstation A mit ihrer Basis über Zylinder 13 höhenverstellbar.

Es ist zweckmäßig, zwischen dem Etikettier-Aggregat E und der Basisstation A Zentriervorrichtungen Z vorzusehen, beispielsweise Dorne 20 an der Andockstation, die in Buchsen 19 in der Unterseite des Etikettier-Aggregats E einfahrbar sind, und dafür sorgen, dass die Steckerteile 4, 6 ordnungsgemäß zueinander geführt und die Steckerelemente 3, 7 ordnungsgemäß gekoppelt werden.

Die Schwenkachse 12 für den Anlenkmechanismus 10 ist um ein Maß x exzentrisch zur Mittelachse des Steckerteils 6 bzw. zum Zentrum der oberen Öffnung des Steckerteils 6 versetzt, derart, dass die Schutzabdeckung 9 unter der Beaufschlagungskraft 15 in der nicht gezeigten Schutzposition die obere Öffnung des Steckerteils 6 mit Nachdruck dicht verschließt, und bei Aufgabe der Schutzposition und einer Bewegung in Richtung zur gezeigten Passivposition sofort von der Öffnung des Steckerteils 6 abgehoben wird, ohne daran zu schleifen.

Die in Fig. 2 gezeigte Ausführungsform unterscheidet sich von der Ausführungsform in Fig. 1 vor allem dadurch, dass die mit 27 bezeichnete Öffnung des Steckerteils 6 in Richtung der Annäherungsbewegung 1 schräg abfällt, und zwar mit einer konvexen Kreisbogenkrümmung 28, die als konkave Kreisbogenkrümmung auch im Rand 30 der Schutzabdeckung 9 vorhanden ist. Durch die Versetzung der Schwenkachse 12 um das Maß x gegenüber der Mitte des Steckerteils 6 bzw. der Öffnung 27 wird bei der Bewegung der Schutzabdeckung 9 in Fig. 2 nach rechts bis in die Schutzposition der Rand 30 fest auf die Öffnung 27 aufgepresst. Auf der Oberseite der Öffnung 27 ist ein z.B. umlaufender elastischer Dichtungsrahmen 29 vorgesehen. In Fig. 2 umgibt die Öffnung 27 einen nach oben weisenden Schacht 31, in dem das oder die hier nicht gezeigten Steckerelemente 7 montiert sind.

Die beiden Gabeln 23 weisen zwei Zinken 24, 25 auf, an denen die als Schutzdeckel ausgebildete Schutzabdeckung 9 montiert ist, wobei die Gabelzinken 25 nach oben verlängert sind, um Gegenanschläge 26 für das oder die Betätigungselemente 11 (siehe Fig. 1) zu bilden, damit die Schutzabdeckung 9 bei der Annäherungsbewegung 1 des Etikettier-Aggregats E entsprechend verstellt wird und die Öffnung 27 freigibt.

In Fig. 1 ist im Übrigen als Alternativlösung das Steckerelement 7 im Steckerteil 6 in Hochrichtung beweglich gelagert und über eine gestrichelte Getriebeverbindung 17 beispielsweise mittels des Anlenkmechanismus 10 in Richtung des Pfeiles 18 verstellbar. Wenn der Schutzdeckel in die in Fig. 1 gezeigte Passivposition verstellt worden ist, ist das Steckerelement 7 über die Getriebeverbindung 17 in Richtung des Pfeiles 18 so weit angehoben, dass es ordnungsgemäß mit dem Steckerelement 3 im Steckerteil 4 gekoppelt ist.

Die schrägliegende Öffnung gemäß Fig. 2 könnte auch eben sein, wie der dazu passende Rand 30 der Schutzabdeckung 9. In Fig. 2 besitzt natürlich auch die Öffnung des Steckerteils 4 an dem Etikettier-Aggregat E eine entsprechend konkave Öffnungsform, damit die Steckerteile 4, 6 bei ordnungsgemäß hergestellter Medien-Steckverbindung diese abdichten.

Beim Andocken kann die Annäherungsbewegung 1 dazu benutzt werden, die Dorne 20 und Buchsen 19 aufeinander auszurichten, während die Anhebebewegung 2 bzw. Absenkbewegung 2' benutzt wird, jeden Dorn 20 in seine Buchse 19 einzuführen, und die Steckerteile 4, 6 ordnungsgemäß zu verbinden. Zumindest konische Dorne 20 erleichtern den Zentriervorgang.

Wird beim Abdocken des Etikettier-Aggregats E der Bewegungsablauf umgekehrt, dann werden die Steckerteile 4, 6 zunächst durch die Anhebe- bzw. Absenkbewegung 2, 2' voneinander getrennt, bis das Etikettier-Aggregat E entgegengesetzt zur Annäherungsbewegung 1 wegbewegt wird. Diese Bewegung ermöglicht es der Schutzabdeckung 9, unter der Beaufschlagungskraft 15 selbsttätig die Schutzposition einzunehmen und die Öffnung 27 abzudichten. Der Steckerteil 4 am Etikettier-Aggregat E könnte mit einer ähnlichen und ähnlich funktionierenden Schutzabdeckung versehen sein, kann jedoch aufgrund seiner nach unten gerichteten Orientierung auch frei bleiben.

Die Steckerelemente 3, 7 könnten beispielsweise nur zum Herstellen der Stromverbindung für die Versorgungsspannung bzw. den Versorgungsstrom benutzt werden. Zweckmäßig ist es jedoch, wie erwähnt, gleichzeitig über die Medien-Steckverbindung mehrere Medien zu übertragen.

Fig. 3 zeigt in Draufsicht schematisch beispielsweise das Steckerelement 7 des Steckerteils 6 an der Andockstation. Das Steckerelement 7 hat in Draufsicht annähernd rechteckige Gestalt und an beiden Längsenden des Rechtecks Führungszungen 33, die in entsprechende Ausschnitte des dazu passenden Steckerelementes 3 im Steckerteil 4 des Etikettier-Aggregats E einführbar sind. Auf einer Frontfläche 32 des Steckerelementes 7 sind beispielsweise zwei Kontaktstifte 34 und zwei Kontaktbuchsen 35, z.B. für Versorgungsstrom, platziert. Daneben liegt eine Gruppe von Kontaktfahnen oder Kontaktstiften 36 für elektrische Signale, und dgl.. Neben diesen befinden sich drei Anschlussbuchsen 37, beispielsweise für Druckluft, Wasser und gegebenenfalls ein anderes Medium. Das nicht gezeigte Steckerelement 7 des Steckerteils 4 ist gegengleich ausgebildet, so dass bei ordnungsgemäß hergestellter Verbindung zwischen den Steckerelementen 3, 7 alle Medien gleichzeitig übertragen werden können.

## Patentansprüche

1. Etikettiermaschine (M) für Behälter, mit einer wenigstens eine Andockstation (A) für ein Etikettier-Aggregat (E) aufweisenden Basismaschine (B), wobei das jeweilige Etikettier-Aggregat (E) mit einem vorbestimmten relativen Bewegungsablauf an oder von einer Sollposition an die oder von der Basismaschine (B) andockbar bzw. abdockbar ist, und mit jeweils an der Basismaschine (B) und dem Etikettier-Aggregat (E) angeordneten, miteinander koppelbaren Medien-Steckerteilen (6, 4), **dadurch gekennzeichnet, dass** die Medien-Steckerteile (6, 4) so am Etikettier-Aggregat (E) und der Andockstation (A) in Bezug auf die Sollposition angeordnet und so ausgebildet sind, dass sie mittels des Andock-Bewegungs-ablaufs unter Herstellen wenigstens einer Medienverbindung automatisch koppelbar und mittels des Abdock-Bewegungsablaufes automatisch entkoppelbar sind.

2. Etikettiermaschine nach Anspruch 1, **dadurch gekennzeichnet, dass** zumindest der an der Andockstation (A) angeordnete Steckerteil (6) eine beim Andocken und Abdocken, vorzugsweise automatisch, durch den Bewegungsablauf zwischen einer eine Öffnung (27) des Steckerteils (6) abdeckenden Schutzposition und einer die automatische Kopplung jeweiliger Medien-Steckerelemente (7, 3) zulassenden, die Öffnung (27) freigebenden Passivposition bewegbare Schutzabdeckung (9) aufweist.

3. Etikettiermaschine nach Anspruch 2, **dadurch gekennzeichnet, dass** der Bewegungsablauf zum Andocken eine im Wesentlichen lineare Annäherungsbewegung (1) des Etikettier-Aggregats (E) an die Basismaschine (B) bzw. die Andockstation (A) und eine zumindest im Wesentlichen lineare, etwa quer zur Annäherungsbewegung (1) orientierte, vorzugsweise im Wesentlichen vertikale, Anhebebewegung (2) der Andockstation (A) und/oder Absenkbewegung (2') des Etikettier-Aggregats (E) umfasst, und dass die jeweilige Schutzabdeckung (9) zumindest teilweise mittels der Annäherungsbewegung (1) in die Passivposition bewegbar, und die Steckerelemente (7, 3) und die Steckerteile (4, 6) mittels der Anhebebewegung und/oder Absenkbewegung (2, 2') koppelbar sind.

4. Etikettiermaschine nach Anspruch 1, **dadurch gekennzeichnet, dass** am Etikettier-Aggregat (E) und an der Andockstation (A) je ein Steckerteil (6, 4) mit wenigstens einem innenliegenden Steckerelement (7, 3) mit mehreren Medienterminals (34, 35, 36, 37) angeordnet ist, wobei der Steckerteil (6, 4) ein das Steckerelement (7, 3) schützendes Gehäuse bildet, das an mehrere Medienleitungen (5, 8) angeschlossen ist.

5. Etikettiermaschine nach Anspruch 2, **dadurch gekennzeichnet, dass** an der Schutzabdeckung (9), vorzugsweise einem Schutzdeckel, und/oder um die oder auf oder in der Öffnung (27) ein elastischer Dichtungsrahmen (29) angeordnet ist, der in der Schutzposition der Schutzabdeckung (9) die Öffnung (27) allseitig abschließt.

6. Etikettiermaschine nach Anspruch 2, **dadurch gekennzeichnet, dass** die Schutzabdeckung (9) über einen Anlenkmechanismus (10) am Steckerteil (6) beweglich gelagert ist, und dass die Schutzabdeckung (9) mittels des Anlenkmechanismus (10) bei der Bewegung in die Schutzposition gegen die Öffnung (27) bzw. einen Dichtrahmen (29) der Öffnung (27) anpressbar ist.

7. Etikettiermaschine nach Anspruch 6, **dadurch gekennzeichnet, dass** der Anlenkmechanismus (10) oder die Schutzabdeckung (9) durch Federkraft- und/oder Ballastgewicht-Ein-fluss (15) in Richtung (16) zur Schutzposition beaufschlagt ist.

8. Etikettiermaschine nach Anspruch 6, **dadurch gekennzeichnet, dass** am Etikettier-Aggregat (E), vorzugsweise an dessen Steckerteil (4), wenigstens ein dem Steckerteil (4) voreilendes Betätigungselement (11) vorgesehen und in Richtung der Annäherungsbewegung (1) auf einen Gegenanschlag (26) der Schutzabdeckung (9) oder dessen Anlenkmechanismus (10) ausgerichtet ist.

9. Etikettiermaschine nach Anspruch 6, **dadurch gekennzeichnet, dass** der Anlenkmechanismus (10) zwei beidseitig am Steckerteil (6) schwenkgelagerte Gabeln (23) aufweist, zwischen denen die Schutzabdeckung (9) montiert ist, und dass zumindest eine Gabelzinke (25) als Gegenanschlag (26) verlängert ausgebildet ist.

10. Etikettiermaschine nach Anspruch 2, **dadurch gekennzeichnet, dass** die Öffnung (27) des an der Andockstation (A) zumindest im Wesentlichen vertikal montierten Steckerteils (6) nach oben weist und in Richtung der Annäherungsbewegung (1) schräg abfällt, vorzugsweise entweder geradlinig oder mit einer konvexen Kreisbogenkrümmung, und dass die Schutzabdeckung (9) einen auf die Öffnung (27) passenden Rand (30) aufweist und um eine Schwenkachse (12) vorzugsweise am Steckerteil (6), schwenkbar ist, die im Wesentlichen quer zur Annäherungsbewegung (1) und horizontal verläuft und in Relation zur Öffnung (27) derart exzentrisch (x) platziert ist, dass sich die Schutzabdeckung (9) ab Aufgabe der Schutzposition von der Öffnung (27) abhebt.

11. Etikettiermaschine nach Anspruch 10, **dadurch gekennzeichnet, dass** die Öffnung des am Etikettier-Aggregat (E) angeordneten Steckerteils (4) nach unten weist und auf, um oder in die Öffnung (27) des Steckerteils (6) an der Andockstation (A) passend ausgebildet ist, und dass die Steckerelemente (3, 7) in beiden Steckerteilen (6, 4) derart positioniert sind, dass bei ordnungsgemäß gekoppelten Steckerelementen die Steckerteile (6, 4) aneinander abdichten.

12. Etikettiermaschine nach wenigstens einem der vorhergehenden Ansprüche, **dadurch gekennzeichnet, dass** an der Andockstation (A) und am Etikettier-Aggregat (E) angeordnete, in Eingriff bringbare Zentriervorrichtungen (Z) zum gegenseitigen Ausrichten der Steckerteile (6, 4) bzw. deren Steckerelemente (7, 3) vorgesehen sind, vorzugsweise mittels der Annäherungsbewegung (1) aufeinander ausrichtbare und mittels der Anhebe- bzw. Absenkbewegung (2, 2') in Eingriff bringbare Dorne (20) und Buchsen (19) am Etikettier-Aggregat (E) und an der Andockstation (A).

13. Etikettiermaschine nach Ansprüche 2 und 6, **dadurch gekennzeichnet, dass** das Steckerelement (7) im Steckerteil (6) an der Andockstation (A) beweglich angeordnet ist, und dass zwischen dem Anlenkmechanismus (10) der Schutzabdeckung (9) und dem Steckerelement (7) eine Getriebeverbindung (17) vorgesehen ist, über die das Steckerelement (7) bei der Bewegung der Schutzabdeckung (9) in die Passivposition relativ zum Steckerteil (6) in eine Verbindungslage für das Steckerelement (3) des Steckerteils (4) des Etikettier-Aggregats (E) bewegbar ist.

14. Etikettiermaschine nach wenigstens einem der vorhergehenden Ansprüche, **dadurch gekennzeichnet, dass** die Medienterminals (34, 35, 36, 37) jedes Steckerelementes (3, 7) zumindest zur parallelen Übertragung von elektrischen Signalen, Daten, elektrischer Stromleistung, Druckluft, Wasser, Hydraulikmittel, oder dgl. ausgebildet sind.

## Claims

1. Labelling machine (M) for containers, having a basic machine (B) having at least one docking station (A) for a labelling unit (E), wherein the respective labelling unit (E) can be docked to or undocked from the basic machine (B) by a predetermined relative movement sequence to or from a set position, and having media connector parts (6, 4) which can be coupled together and are arranged respectively on the basic machine (B) and the labelling unit (E), **characterized in that** the media connector parts (6, 4) are designed in such a way and are arranged in such a way on the labelling unit (E) and the docking station (A) with respect to the set position that they can be coupled automatically by means of the docking movement sequence, with at least one media connection being produced, and can be uncoupled automatically by means of the undocking movement sequence.

2. Labelling machine according to Claim 1, **characterized in that** at least the connector part (6) arranged on the docking station (A) has a protective cover (9) which can be moved during docking and undocking, preferably automatically, by the movement sequence between a protecting position covering an opening (27) in the connector part (6) and a passive position allowing the automatic coupling of respective media connector elements (7, 3) and releasing the opening (27).

3. Labelling machine according to Claim 2, **characterized in that** the movement sequence for docking comprises a substantially linear approach movement (1) of the labelling unit (E) towards the basic machine (B) or docking station (A) and an at least substantially linear lifting movement (2) of the docking station (A) and/or lowering movement (2') of the labelling unit (E), this movement being approximately transverse to the approach movement (1) and preferably substantially vertical, and **in that** the respective protective cover (9) can be moved into the passive position at least partially by means of the approach movement (1) and the connector elements (7, 3) and the connector parts (4, 6) can be coupled by means of the lifting movement and/or lowering movement (2, 2').

4. Labelling machine according to Claim 1, **characterized in that** a connector part (6, 4) having at least one internal connector element (7, 3) having a plurality of media terminals (34, 35, 36, 37) is respectively arranged on the labelling unit (E) and the docking station (A), wherein the connector part (6, 4) forms a housing protecting the connector element (7, 3) and connected to a plurality of media lines (5, 8).

5. Labelling machine according to Claim 2, **characterized in that** an elastic sealing frame (29), which closes off the opening (27) all the way round in the protecting position of the protective cover (9), is arranged on the protective cover (9), preferably a protective lid, and/or around, on or in the opening (27).

6. Labelling machine according to Claim 2, **characterized in that** the protective cover (9) is moveably mounted on the connector part (6) via an articulation mechanism (10) and **in that**, as it is moved into the protecting position, the protective cover (9) can be pressed by means of the articulation mechanism (10) against the opening (27) or against a sealing frame (29) of the opening.

7. Labelling machine according to Claim 6, **characterized in that** the articulation mechanism (10) or the protective cover (9) is acted on by the effect of spring force and/or ballast weight (15) in the direction (16) of the protecting position.

8. Labelling machine according to Claim 6, **characterized in that** on the labelling unit (E), preferably on the connector part (4) thereof, at least one actuating element (11), running ahead of the connector part, is provided and is aligned in the direction of the approach movement (1) towards a counter-stop (26) of the protective cover (9) or the articulation mechanism (10) thereof.

9. Labelling machine according to Claim 6, **characterized in that** the articulation mechanism (10) has two forks (23) which are mounted pivotably on either side of the connector part (6) and between which the protective cover (9) is mounted, and **in that** at least one fork arm (25) is designed in extended form as counter-stop (26).

10. Labelling machine according to Claim 2, **characterized in that** the opening (27) in the connector part (6) mounted at least substantially vertically on the docking station (A) points upwards and slopes down diagonally in the direction of the approach movement (1), preferably either in a straight line or with a convex circular arc curvature, and **in that** the protective cover (9) has an edge (30) that fits the opening (27) and can be pivoted about a pivot axis (12) preferably on the connector part (6), said pivot axis running substantially transversely to the approach movement (1) and horizontally and being placed eccentrically (x) in relation to the opening (27) such that the protective cover (9) lifts off the opening (27) on leaving the protecting position.

11. Labelling machine according to Claim 10, **characterized in that** the opening in the connector part (4) arranged on the labelling unit (E) points downwards and is designed to fit on, around or in the opening (27) in the connector part (6) on the docking station, and **in that** the connector elements (3, 7) in both connector parts (6, 4) are positioned in such a way that, when the connector elements are coupled properly, the connector parts (6, 4) seal one another off.

12. Labelling machine according to one of the preceding claims, **characterized in that** centring devices (Z) that are arranged on the docking station (A) and on the labelling unit (E) and can be brought into engagement are provided for mutually aligning the connector parts (6, 4) or the connector elements (7, 3) thereof, preferably pins (20) and bushes (19) on the labelling unit (E) and on the docking station, which pins and bushes can be aligned with one another by means of the approach movement (1) and can be brought into engagement by means of the lifting or lowering movement (2, 2').

13. Labelling machine according to Claims 2 and 6, **characterized in that** the connector element (7) in the connector part (6) is arranged moveably on the docking station (A) and **in that** between the articulation mechanism (10) of the protective cover (9) and the connector element (7) there is a geared connection (17) by means of which the connector element (7) can be moved into a connecting position for the connector element (3) of the connector part (4) of the labelling unit (E) when the protective cover (9) moves into the passive position relative to the connector part (6).

14. Labelling machine according to one of the preceding claims, **characterized in that** the media terminals (34, 35, 36, 37) of each connector element (3, 7) are designed at least for the parallel transfer of electrical signals, data, electrical power, compressed air, water hydraulic medium or the like.

## Revendications

1. Etiqueteuse (M) pour des récipients, comprenant une machine de base (B) qui présente au moins un poste d'accouplement (A) pour un groupe d'étiquetage (E), le groupe d'étiquetage respectif (E) pouvant être accouplé ou désaccouplé, en ou d'une position de consigne, à ou de la machine de base (B) par un déroulement de mouvement relatif prédéfini, et comprenant des pièces de connexion pour agents (6, 4), qui peuvent être couplées entre elles et sont respectivement disposées sur la machine de base (B) et sur le groupe d'étiquetage (E), **caractérisée en ce que** les pièces de connexion pour agents (6, 4) sont disposées sur le groupe d'étiquetage (E) et sur le poste d'accouplement (A) par rapport à la position de consigne et réalisées de sorte qu'elles peuvent être couplées automatiquement au moyen du déroulement de mouvement d'accouplement, en créant au moins une liaison d'agents, et désaccouplées automatiquement au moyen du déroulement de mouvement de désaccouplement.

2. Etiqueteuse suivant la revendication 1, **caractérisée en ce qu'**au moins la pièce de connexion (6), disposée sur le poste d'accouplement (A), présente une couverture de protection (9) mobile, lors de l'accouplement et du désaccouplement, de préférence automatiquement, par le déroulement du mouvement entre une position de protection, qui recouvre une ouverture (27) de la pièce de connexion (6), et une position passive, qui autorise le couplage automatique des éléments de connexion respectifs (7, 3) pour agents et libère l'ouverture (27).

3. Etiqueteuse suivant la revendication 2, **caractérisée en ce que** le déroulement du mouvement pour l'accouplement comprend un mouvement d'approche (1), essentiellement linéaire, du groupe d'étiquetage (E) sur la machine de base (B) ou le poste d'accouplement (A) et un mouvement de relevage (2) du poste d'accouplement (A) et/ou un mouvement d'abaissement (2') du groupe d'étiquetage (E) au moins essentiellement linéaires, orientés à peu près transversalement au mouvement d'approche (1) et de préférence essentiellement verticaux, et que la couverture de protection respective (9) peut être amenée dans la position passive, au moins en partie, au moyen du mouvement d'approche (1), et les éléments de connexion (7, 3) et les pièces de connexion (4, 6) peuvent être couplés au moyen du mouvement de relevage et/ou du mouvement d'abaissement (2, 2').

4. Etiqueteuse suivant la revendication 1, **caractérisée en ce qu'**une pièce de connexion (6, 4) avec au moins un élément de connexion intérieur (7, 3) est respectivement disposée avec plusieurs terminaux d'agents (34, 35, 36, 37) sur le groupe d'étiquetage (E) et sur le poste d'accouplement (A), la pièce de connexion (6, 4) formant un carter de protection de l'élément de connexion (7, 3), lequel carter est raccordé à plusieurs lignes d'agents (5, 8).

5. Etiqueteuse suivant la revendication 2, **caractérisée en ce qu'**un cadre d'étanchéité élastique (29) est disposé sur la couverture de protection (9), de préférence un couvercle de protection, et/ou autour ou dans l'ouverture (27), lequel cadre ferme multilatéralement l'ouverture (27) dans la position de protection de la couverture de protection (9).

6. Etiqueteuse suivant la revendication 2, **caractérisée en ce que** la couverture de protection (9) est montée mobile sur la pièce de connexion (6) par l'intermédiaire d'un mécanisme d'articulation (10), et que la couverture de protection (9) peut être pressée au moyen du mécanisme d'articulation (10), lors du déplacement dans la position de protection, contre l'ouverture (27) ou un cadre d'étanchéité (29) de l'ouverture (27).

7. Etiqueteuse suivant la revendication 6, **caractérisée en ce que** le mécanisme d'articulation (10) ou la couverture de protection (9) est sollicité par force de ressort et/ou poids de ballast (15) en direction (16) de la position de protection.

8. Etiqueteuse suivant la revendication 6, **caractérisée en ce qu'**au moins un élément d'actionnement (11), en avant sur la pièce de connexion (4), est prévu sur le groupe d'étiquetage (E), de préférence sur la pièce de connexion (4) de ce dernier, et est orienté en direction du mouvement d'approche (1) sur une contre-butée (26) de la couverture de protection (9) ou de son mécanisme d'articulation (10).

9. Etiqueteuse suivant la revendication 6, **caractérisée en ce que** le mécanisme d'articulation (10) présente deux fourches (23) montées pivotantes bilatéralement sur la pièce de connexion (6), entre lesquelles est montée la couverture de protection (9), et qu'au moins un bras de fourche (25) a une réalisation prolongée sous forme de contre-butée (26).

10. Etiqueteuse suivant la revendication 2, **caractérisée en ce que** l'ouverture (27) de la pièce de connexion (6), montée au moins essentiellement dans la direction verticale sur le poste d'accouplement (A), est dirigée vers le haut et tombe en oblique en direction du mouvement d'approche (1), de préférence soit linéairement soit avec un cintrage convexe en arc de cercle, et que la couverture de protection (9) présente un bord (30) adapté à l'ouverture (27) et peut pivoter autour d'un axe (12), de préférence sur la pièce de connexion (6), lequel axe s'étend essentiellement à la transversale du mouvement d'approche (1) et dans la direction horizontale et a un montage excentré (x) par rapport à l'ouverture (27) de telle sorte que la couverture de protection (9) se soulève de la position de protection de l'ouverture (27).

11. Etiqueteuse suivant la revendication 10, **caractérisée en ce que** l'ouverture de la pièce de connexion (4), disposée sur le groupe d'étiquetage (E), est dirigée vers le bas et a une réalisation adaptée sur, autour ou dans l'ouverture (27) de la pièce de connexion (6) sur le poste d'accouplement (A), et que les éléments de connexion (3, 7) dans les deux pièces de connexion (6, 4) sont positionnés de telle sorte que, en position de couplage conforme des éléments de connexion, les pièces de connexion (6, 4) s'étanchéifient mutuellement.

12. Etiqueteuse suivant l'une au moins des revendications précédentes, **caractérisée en ce que** des dispositifs de centrage (Z), qui peuvent être amenés en prise et sont disposés sur le poste d'accouplement (A) et sur le groupe d'étiquetage (E), sont prévus pour l'alignement mutuel des pièces de connexion (6, 4) ou de leurs éléments de connexion (7, 3), de préférence des mandrins (20) et manchons (19) sur le groupe d'étiquetage (E) et le poste d'accouplement (A), qui peuvent être mutuellement orientés au moyen du mouvement d'approche (1) et amenés en prise au moyen du mouvement de relevage ou d'abaissement (2, 2').

13. Etiqueteuse suivant les revendications 2 et 6, **caractérisée en ce que** l'élément de connexion (7) dans la pièce de connexion (6) est monté mobile sur le poste d'accouplement (A), et qu'une transmission (17) est prévue entre le mécanisme d'articulation (10) de la couverture de protection (9) et l'élément de connexion (7), transmission par l'intermédiaire de laquelle l'élément de connexion (7), lors du déplacement de la couverture de protection (9) dans la position passive, peut être amené par rapport à la pièce de connexion (6) dans une position de jonction pour l'élément de connexion (3) de la pièce de connexion (4) du groupe d'étiquetage (E).

14. Etiqueteuse suivant l'une au moins des revendications précédentes, **caractérisée en ce que** les terminaux d'agents (34, 35, 36, 37) de chaque élément de connexion (3, 7) sont réalisés au moins pour la transmission parallèle de signaux électriques, données, puissance électrique, air comprimé, eau, fluide hydraulique, ou analogues.
